# FASCICULE DE BREVET EUROPEEN

(11) **EP 0 633 312 B1**
(45) Date de publication et mention de la délivrance du brevet: **16.12.1998**
(21) Numéro de dépôt: 94401576.7
(22) Date de dépôt: 08.07.1994
(51) Int. Cl.: C11D 17/00, C11D 9/26, C11D 9/30, C11D 10/04, C11D 3/20, C11D 3/32

(54) **Composition de savon solide, transparente, à base de sels d'acides gras contenant de l'isoprèneglycol**
Feste, transparente Seifenzusammensetzung auf Basis von Fettsäuresalzen, enthaltend Isoprenglykol
Solid, transparent soap composition based on fatty acid salts, containing isopreneglycol

(30) Priorité: 09.07.1993 FR 9308510
(43) Date de publication de la demande: 11.01.1995
(73) Titulaire: L'OREAL, 75008 Paris (FR)
(72) Inventeur: Dussault, Lydia, F-78860 Saint-Nom-la-Bretèche (FR); Caudet, Alain, F-92190 Meudon (FR)
(74) Mandataire: Casalonga, Axel

(56) Documents cités:
- EP-A- 0 336 803
- US-A- 4 165 293
- DATABASE WPI Section Ch, Week 9218, Derwent Publications Ltd., London, GB; Class A96, AN 92-147947 & JP-A-4 091 018 (KAO CORP) 24 Mars 1992
- DATABASE WPI Section Ch, Week 9248, Derwent Publications Ltd., London, GB; Class A96, AN 92-393231 & JP-A-4 290 810 (KURODA JAPAN KK) 15 Octobre 1992

## Description

La présente invention a pour objet une composition de savon solide, transparente à base de sels d'acides gras contenant de l'isoprèneglycol.

Les compositions de savons solides, transparentes, sont bien connues dans l'état de la technique. Elles sont généralement constituées, avec ou sans alcool, à partir de savons d'acides gras de suif et/ou de coprah et/ou de ricin et d'agents de transparence choisis de préférence parmi les polyols tels que les sucres, la glycérine ou les glycols tels que le propylèneglycol, l'éthylèneglycol ou des mélanges de ces derniers.

Dans le cas des savons solides sans alcool on utilise généralement une teneur en savon inférieure à 40 % notamment inférieure à 20 % en savons d'acides gras de coprah pour améliorer leur transparence.

Ces compositions connues dans le domaine cosmétique peuvent présenter l'inconvénient d'être peu moussantes.

La demande EP-A 0 336803 décrit une composition de savon solide, transparente, à base de savon d'acide gras de suif comprenant au moins un alcanediol-1,2 présentant un pouvoir moussant amélioré. Les agents de transparence utilisés dans cette composition sont choisis parmi les polyols en C₂-C₆ tels que plus particulièrement la glycérine, le propylèneglycol, et le sorbitol ou éventuellement l'urée ainsi que leurs mélanges.

Le brevet US-A-4,165,293 décrit un savon solide, transparent contenant un savon de sodium, un agent tensio-actif anionique où amphotère et un diol en C₂-C₆, tel que l'éthylèneglycol, le diéthylèneglycol, le triéthylèneglycol, le butylèneglycol, le pentaméthylèneglycol, l'hexylèneglycol et le dipropylèneglycol, et de préférence le propylèneglycol.

Ces compositions de savons solides, transparentes de l'art antérieur, qu'elles contiennent ou non un alcanediol-1,2, présentent l'inconvénient de s'user très vite, de se ramollir dans des atmosphères chaudes et humides et de se recouvrir de gouttelettes d'eau.

La vitesse d'usure du savon est liée à sa dureté. Plus la dureté du savon est élevée moins le savon s'use vite.

Par conséquent, il serait souhaitable de mettre au point une composition de savon solide, transparente, à base de savons d'acides gras qui non seulement ait un comportement à l'humidité nettement amélioré, mais encore présente une dureté accrue afin de diminuer la vitesse d'usure du savon.

Le document JP 88/126811 décrit l'utilisation comme agent humectant dans des crèmes, laits, lotions, crèmes nettoyantes, eaux de toilette, fonds de teint, shampooings, après-shampooings en crème, masques, rouges à lèvres, fards à paupières et dentifrices, de l'isoprèneglycol ou méthyl-3-butylène-1,3 glycol.

La demanderesse a découvert d'une manière surprenante qu'en introduisant de l'isoprèneglycol dans une composition de savon solide à base de savons d'acides gras, non seulement on obtenait une composition de savon solide transparente ayant un comportement à l'humidité amélioré, mais également on obtenait un accroissement de la dureté du savon et par conséquent une usure plus lente de celui-ci.

La présente invention a donc pour objet une composition cosmétique détergente et moussante se présentant sous forme de savon solide, transparent, à base de savons d'acides gras, d'eau, éventuellement d'agents de transparence et/ou d'agents tensio-actifs et contenant de l'isoprèneglycol.

Un autre objet de l'invention est un procédé de lavage mettant en oeuvre la composition définie ci-dessus.

D'autres objets de l'invention apparaîtront à la lecture de la description et des exemples qui suivent.

La composition conforme à l'invention se présente sous forme d'un pain solide transparent contenant, exprimé en poids par rapport au poids total de la composition :
a) de 25 à 40 % d'un savon constitué d'un sel d'acides gras en C₁₀-C₂₀ ou leurs mélanges;
b) de 2 à 50 % d'isoprèneglycol;
c) de 0 à 48 % d'un agent de transparence choisi parmi les diols en C₂-C₆ autre que l'isoprèneglycol, les polyols en C₃-C₆, l'urée et leurs mélanges, la concentration totale en b + c étant comprise entre 25 et 50 %; et
d) de l'eau en une quantité inférieure ou égale à 25 %.

Les savons utilisés dans la présente invention sont bien connus dans la technique et sont généralement des savons d'acides gras de suif et/ ou de coprah et/ou de ricin. De préférence ces savons sont choisis parmi les sels de sodium en particulier parmi les sels de sodium d'acides gras en C₁₆-C₂₀ et les sels de sodium d'acides gras en C₁₀-C₁₄ ou leurs mélanges. Ils sont utilisés préférentiellement dans des proportions comprises entre 25 et 40 %, en particulier entre 25 et 35 % par rapport au poids total de la composition.

Une forme de réalisation préférée de l'invention consiste à utiliser un savon renfermant une proportion pondérale de sels de sodium d'acides gras en C₁₆-C₂₀ comprise entre 80 et 90 % et une proportion pondérale de sels de sodium d'acides gras en C₁₀-C₁₄ comprise entre 10 et 20 % par rapport à la quantité totale de savon.

Les agents de transparence, autres que l'isoprèneglycol, lorsqu'ils sont utilisés dans les compositions de la présente invention, sont choisis parmi les diols en C₂-C₆, les polyols en C₃-C₆, l'urée et leurs mélanges. On recommande plus particulièrement le propylèneglycol, la glycérine et le sorbitol.

La quantité d'agent de transparence utilisée est égale ou inférieure à 48 % en poids par rapport au poids total de la composition et est telle que la somme de la concentration en agent de transparence et de la concentration en isoprèneglycol soit comprise entre 25 et 50 % en poids par rapport au poids total de la composition.

Comme indiqué précédemment la composition de savon selon l'invention contient de 2 à 50 % en poids par rapport au poids total de la composition d'isoprèneglycol. L'isoprèneglycol agit non seulement dans la composition comme un agent de transparence, mais également améliore le comportement à l'humidité et accroit la dureté finale de la composition. De préférence la composition de savon selon l'invention contiendra de 5 à 30 % d'isoprèneglycol et mieux encore de 8 à 25 % en poids.

La composition de la présente invention peut également, éventuellement, contenir des agents tensio-actifs anioniques, amphotères, non ioniques ou cationique dans le but d'améliorer le pouvoir moussant du savon. Ces agents tensio-actifs, lorsqu'ils sont utilisés-dans les compositions de la présente invention, sont présents dans des proportions inférieures ou égales à 20 % en poids par rapport au poids total de la composition et de préférence inférieures ou égales à 10 % en poids.

De préférence, on utilise dans les compositions de la présente invention entre 4 et 8 % en poids, par rapport au poids total de la composition, d'agent tensio-actif.

Parmi les agents tensio-actifs anioniques ou non ioniques utilisables dans la présente invention on peut citer ceux décrits dans la demande de brevet EP-A-0 336 803 et dans le brevet US-A-4 165 293.

Parmi les agents tensio-actifs anioniques, on peut citer les sels alcalins, les sels d'ammonium, les sels d'amines, les sels d'aminoalcools, les sels de magnésium des composés suivants : les alkylsulfates, les alkyléthersulfates, les alkylamidoéthersulfates, les alkylarylpolyéthersulfates, les monoglycérides sulfates; les alkylsulfonates, les alkyléthersulfonates, les alkylamides sulfonates, les alkylarylsulfonates, les oléfines sulfonates, les paraffines sulfonates, les alkylsulfosuccinates, les alkyléthersulfosuccinates, les alkylamides sulfosuccinates, les alkylsulfosuccinamates, les alkylsulfoacétates, les alkylétherphosphates, les acylsarcosinates, les N-acyltaurates, les acylglutamates, et les iséthionates.

Le radical alkyle ou acyle de ces diférents composés est généralement constitué par une chaîne carbonée comportant de 10 à 20 atomes de carbone.

On peut également utiliser des agents tensio-acitfs faiblement anioniques, tels que les acides alkylamides ou alkyléthers carboxyliques polyoxyalkylénés, tels que ceux comportant 2 à 50 groupements oxyde d'éthylène.

Les agents tensio-actifs non-ioniques sont plus particulièrement choisis parmi les alcools ou les α-diols ou les alkylphénols ou les acides gras polyéthoxylés ou polypropoxylés à chaîne grasse comportant 8 à 18 atomes de carbone, le nombre de groupements oxyde d'éthylène ou oxyde de propylène étant compris entre 2 et 50 et le nombre de groupements glycérol étant compris entre 2 et 30.

On peut citer plus particulièrement les copolymères d'oxydes d'éthylène et de propylène; les condensats d'oxydes d'éthylène et de propylène sur des alcools gras; les amides gras polyéthoxylés ayant de préférence 2 à 30 moles d'oxyde d'éthylène; les amines grasses polyéthoxylées ayant de préférence 2 à 30 moles d'oxyde d'éthylène; les esters d'acides gras du sorbitan oxyéthylénés ayant de préférence 2 à 30 moles d'oxyde d'éthylène; les esters d'acides gras de sucre, les esters d'acides gras du polyéthylèneglycol, les esters d'acides gras de glycols, les oxydes d'amines tels que les oxydes d'alkyl(C₁₀-C₁₄)amines ou de N-acylamidopropylmorpholine, et les alkyl(C₈-C₁₈) polyglycosides.

Les agents tensio-actifs amphotères ou zwittérioniques préférés sont les dérivés d'amines secondaires ou tertiaires aliphatiques, dans lesquels le radical aliphatique est une chaîne linéaire ou ramifiée comportant 8 à 18 atomes de carbone et qui contient au moins un groupe anionique hydrosolubilisant carboxylate, sulfonate, sulfate, phosphate ou phosphonate; les alkyl(C₈-C₂₀)bétaïnes, les sulfobétaïnes, les alkyl(C₈-C₂₀)amidoalkyl(C₁-C₆)bétaïnes ou les alkyl(C₈-C₂₀)amidoalkyl(C₁-C₆)sulfobétaïnes.

On peut également citer les alkylpeptides, les alkylimidazolium bétaines.

Parmi les dérivés d'amines, on peut citer les produits commercialisés sous la dénomination "MIRANOL®", tels que ceux décrits dans les brevets US-A-2.528.378 et 2.781.354 ou classés dans le dictionnaire CTFA, 3ème édition, 1982, sous les dénominations d'Amphocarboxyglycinates ou d'Amphocarboxypropionates.

Les agents tensio-actifs cationiques sont choisis parmi les sels d'ammonium quaternaires tels que les halogénures d'alkyl(C₈-C₂₂)triméthyl ammonium, les halogénures de dialkyl (C₈-C₂₂) diméthyl ammonium, les halogénures d'alkyl(C₈-C₂₂) diméthyl hydroxyéthyl ammonium.

On peut également ajouter aux compositions selon l'invention, des alcanediols-1,2 en C₁₀-C₁₈, tels que décrits dans la demande EP-A-0 336803 afin d'améliorer les propriétés moussantes du savon. Lorsqu'ils sont utilisés dans les compositions de la présente invention, ces alcanediols-1,2 en C₁₀-C₁₈ représentent 10 % en poids ou moins par rapport- au poids total de la composition. Les alcanediols-1,2, utilisables dans la présente invention sont des composés saturés avec une chaîne linéaire à nombre pair ou impair d'atomes de carbone pouvant comporter de 10 à 18 et de préférence de 10 à 14 atomes de carbone. Le dodécanediol-1,2 est l'alcanediol-1,2 préféré. ns peuvent être obtenus communément par hydroxylation des α-oléfines ou hydrolyse des époxydes correspondants.

On utilise de préférence, l'alcanediol-1,2 dans des proportions pondérales égales ou inférieures à 10 %, généralement entre 3 et 10 %, de préférence entre 4 et 8 % et plus particulièrement encore entre 5 et 7 % par rapport au poids total de la composition.

Les compositions de la présente invention peuvent également contenir des antioxydants et des agents séquestrants ou chélatants, tels que le sel trétrasodique de l'acide éthylène diamino tétraacétique, le sel tétrasodique de l'acide hydroxy-1 éthylidène diphosphonique. Ils sont utilisés dans des proportions de 0,1 à 0,5 % en poids par rapport au poids total de la composition.

Les compositions de savon solides, transparentes, selon l'invention, peuvent encore renfermer des adjuvants ne modifiant pas leur transparence tels que des agents nacrants, des silicones volatiles ou non, organomodifiées ou non, dans une teneur pondérale inférieure à 5 % en poids, des céramides, des perfluoropolyéthers, des agents de conditionnement de la peau tels que des polymères, des extraits d'aloès ou de mauve, de l'huile de tournesol ou du collagène dans une teneur pondérale inférieure à 2 % en poids. Les compositions conformes à l'invention peuvent en outre contenir des ingrédients actifs pour le traitement de la peau tels que des agents anti-acnéïques, des agents anti-bactériens; elles peuvent également renfermer des colorants, des parfums et d'autres adjuvants habituellement utilisés en cosmétique.

On prépare les savons solides, transparents, selon l'invention de façon classique, en chauffant les acides gras et les corps gras à 75-80°C pour les fondre et obtenir un milieu homogène. On ajoute alors l'isoprèneglycol et éventuellement les autres ingrédients tels que les agents de transparence, les alcanediols-1,2, les agents tensio-actifs, et les autres adjuvants. On ajoute ensuite, sous agitation, la soude dissoute dans l'eau; on maintient l'agitation pendant 30 minutes environ. On coule les savons sous forme de pains à une température de 80-85°C, puis on laisse refroidir pour obtenir les savons solides, transparents, sous forme de pains selon l'invention.

Un autre objet de l'invention est un procédé de lavage de la peau caractérisé par le fait que l'on applique sur la peau un savon solide et transparent tel que défini ci-dessus.

Les exemples suivants illustrent l'invention sans toutefois la limiter.

Dans les exemples suivants, on a mesuré l'indice de pénétrométrie du savon en mesurant le degré de pénétration au 10ème de millimètre d'une aiguille dans le savon.

On a utilisé un pénétromètre Prolabo électrique avec déclencheur automatique temporisé.

Les essais ont été effectués sur un pain de savon séché pendant 24 heures à la température ambiante (TA) de 25°C et après chauffage à 45°C, pendant 30 heures.

La méthode de mesure de l'indice de pénétrométrie consiste à poser le savon sur le socle du pénétromètre, puis à débloquer la tête du pénétromètre de la tige support et faire descendre la tête pour amener la pointe de l'aiguille légèrement au dessus de la surface du savon. On bloque l'aiguille dans cette position. A l'aide d'une molette de réglage micrométrique on ajuste finement en hauteur la position de la tête afin d'amener la pointe de l'aiguille juste en contact avec la surface du savon.

A l'aide d'un bouton de commande on amène un palpeur en contact avec le sommet de la tige de support. A l'aide du cadran gradué de l'appareil, et en le faisant tourner, on amène la graduation 0 en face de l'aiguille. On présélectionne le temps de déclenchement à 5 secondes. On déclenche alors le pénétromètre et on lit sur le cadran la profondeur, en 10ème de mm, dont s'est enfoncée l'aiguille. On recommence la mesure au moins 6 fois en changeant de position de pénétration.

L'indice de pénétration du savon est la valeur moyenne des mesures effectuées.

On met en évidence le comportement à l'humidité en plaçant le pain de savon dans une enceinte où règne une atmosphère à 80 % d'humidité relative et à température ambiante, et on observe visuellement la formation de gouttelettes d'eau à la surface du pain de savon. On note le temps au bout duquel apparaissent ces gouttelettes d'eau.

### EXEMPLE COMPARATIF

On prépare un pain solide, transparent, de savon ayant la composition suivante :

| | |
|---|---|
| Mélange 50/50 d'acide stéarique et d'acide palmitique | 23,62 g |
| | |
| Acide laurique | 4,10 g |
| | |
| Soude | 4,26 g |
| | |
| Propylèneglycol | 21,8 g |
| | |
| Sorbitol en solution aqueuse à 70 % | 10 gMA |
| | |
| Glycérine | 7,5 g |
| | |
| Dodécanediol-1,2 | 5,65 g |
| | |
| Agent antioxydant, séquestrant, parfum, colorant qs | |
| | |
| Alkyl(C₁₂-C₁₄)éthersulfate de sodium à 2,2 OE en solution aqueuse à 70 % | 6,1 gMA |
| | |
| Eau qsp | 100 g |

### EXEMPLE 1

On prépare un pain solide, transparent, de savon selon l'invention ayant la composition suivante :

| | |
|---|---|
| Mélange 50/50 d'acide stéarique et d'acide palmitique | 23,62 g |
| | |
| Acide laurique | 4,1 g |
| | |
| NaOH | 4,26 g |
| | |
| Isoprèneglycol | 21,8 g |
| | |
| Sorbitol en solution aqueuse à 70 % | 10 gMA |
| | |
| Glycérine | 7,5 g |
| | |
| Dodécanediol-1,2 | 5,65 g |
| | |
| Alkyl(C₁₂-C₁₄)éthersulfate de sodium à 2,2 OE en solution aqueuse à 70 % | 6,1 gMA |
| | |
| Antioxydant, séquestrant, parfum, colorant qs | |
| | |
| Eau qsp | 100 g |

On a mesuré l'indice de pénétrométrie à température ambiante et à 45 °C pour la composition de l'exemple 1 et pour la composition de l'exemple comparatif, comme indiqué précédemment. On a également déterminé le comportement à l'humidité pour ces deux compositions.

Les résultats sont indiqués dans le tableau 1 ci-après.

### EXEMPLE 2

On prépare un pain solide, transparent, de savon ayant la composition suivante :

| | |
|---|---|
| Mélange 50/50 d'acide stéarique et d'acide palmitique | 23,6 g |
| | |
| Acide laurique | 4,1 g |
| | |
| NaOH | 4,28 g |
| | |
| Isoprèneglycol | 10,65 g |
| | |
| Propylèneglycol | 10,65 g |
| | |
| Sorbitol en solution aqueuse à 70 % | 9,65 gMA |
| | |
| Glycérine | 7,5 g |
| | |
| Dodécanediol-1,2 | 5,65 g |
| | |
| Alkyl(C₁₂-C₁₄)éthersulfate de sodium à 2,2 OE en solution aqueuse à 70 % | 6,1 gMA |
| | |
| Alcool stéarylique oxyéthyléné à 20 OE vendu par la société ICI sous la dénomination BRIJ 58® | 5 g |
| | |
| Antioxydant, séquestrant, parfum, colorant qs | |
| | |
| Eau qsp | 100 g |

### EXEMPLE 3

On prépare un pain solide, transparent, de savon ayant la composition suivante :

| | |
|---|---|
| Mélange 50/50 d'acide stéarique et d'acide palmitique | 23,6 g |
| | |
| Acide laurique | 4,1 g |
| | |
| NaOH | 4,27 g |
| | |
| Isoprèneglycol | 21,8 g |
| | |
| Sorbitol en solution aqueuse à 70 % | 10 gMA |
| | |
| Glycérine | 7,5 g |
| | |
| Alkyl(C₁₂-C₁₄)éthersulfate de sodium à 2,2 OE en solution aqueuse à 70 % | 10,5 gMA |
| | |
| Antioxydant, séquestrant, parfum, colorant qs | |
| | |
| Eau qsp | 100 g |

**TABLEAU I**

| | Indice de pénétrométrie | | Temps d'apparition des gouttelettes d'eau à la surface de savon |
|---|---|---|---|
| | après 30 heures à | | |
| | T.A. | 45°C | |
| Exemple comparatif | 27/28 | 63 | 24 heures |
| | | | |
| Exemple 1 | 25/26 | 55/56 | six semaines |

Le pain solide, transparent, de savon de l'exemple 1 qui diffère du pain de l'exemple comparatif en ce que le propylèneglycol a été remplacé par l'isoprèneglycol présente à l'évidence un meilleur comportement à l'humidité et une plus grande dureté.

## Revendications

1. Composition sous forme d'un pain solide transparent contenant, exprimé en poids par rapport au poids total de la composition :
a) de 25 à 40 % d'un savon constitué d'un sel d'acides gras en C₁₀-C₂₀ ou de leurs mélanges.
b) de 0 à 48 % d'un agent de transparence choisi parmi les diols en C₂-C₆ autre que l'isoprèneglycol; les polyols en C₃-C₆; l'urée et leurs mélanges;
c) de l'eau en une quantité inférieure ou égale à 25 %, et caractérisée en ce qu'elle contient.
d) de 2 à 50%, de préférence 5 à 30% d'isoprèneglycol, la concentration totale en b + d étant comprise entre 25 et 50%.

2. Composition selon la revendication 1, caractérisée en ce que l'isoprèneglycol représente de 8 à 25 % en poids par rapport au poids total de la composition.

3. Composition selon l'une quelconque des revendications précédentes, caractérisée en ce que l'agent de transparence est choisi parmi le propylèneglycol, la glycérine, le sorbitol, et leurs mélanges.

4. Composition selon l'une quelconque des revendications précédentes caractérisée en ce qu'elle contient en outre 20 % en poids ou moins par rapport au poids total de la composition d'un agent tensio-actif anionique, amphotère, non ionique, ou cationique.

5. Composition selon la revendication 4 caractérisée en ce que l'agent tensio-actif est choisi parmi : les sels alcalins, les sels d'ammonium, les sels d'amines, les sels d'aminoalcools, les sels de magnésium des composés suivants : les alkylsulfates, les alkyléthersulfates, les alkylamidoéthersulfates, les alkylarylpolyéthersulfates, les monoglycérides sulfates; les alkylsulfonates, les alkyléthersulfonates, les alkylamides sulfonates, les alkylarylsulfonates, les oléfines sulfonates, les paraffines sulfonates, les alkylsulfosuccinates, les alkyléthersulfosuccinates, les alkylamides sulfosuccinates, les alkylsulfosuccinamates, les alkylsulfoacétates; les alkylétherphosphates, les acylsarcosinates, les N-acyltaurates, les acylglutamates, les iséthionates, les acides alkylamides ou alkyléthers carboxyliques polyoxyalkylénés, les alcools ou les α-diols ou les alkylphénols ou les acides gras polyéthoxylés ou polypropoxylés à chaîne grasse comportant 8 à 18 atomes de carbone, le nombre de groupements oxyde d'éthylène ou oxyde de propylène étant compris entre 2 et 50 et le nombre de groupements glycérol étant compris entre 2 et 30, les dérivés d'amines secondaires ou tertiaires aliphatiques dans lesquels le radical aliphatique est une chaîne linéaire ou ramifiée comportant 8 à 18 atomes de carbone et qui contient au moins un groupe anionique hydrosolubilisant carboxylate, sulfonate, sulfate, phosphate ou phosphonate, les alkyl(C₈-C₂₀)bétaïnes, les sulfobétaines, les alkyl(C₈-C₂₀)amidoalkyl(C₁-C₆)bétaïnes, les alkyl(C₈-C₂₀)amidoalkyl(C₁-C₆)sulfobétaïnes, les alkylpeptides, les alkylimidazolium bétaïnes, et les sels d'ammonium quaternaires.

6. Composition selon l'une quelconque des revendications précédentes caractérisée en ce qu'elle comprend en outre 10 % en poids ou moins par rapport au poids total de la composition d'un alcanediol-1,2 en C₁₀-C₁₈ ou d'un mélange de ceux-ci.

7. Composition selon la revendication 6, caractérisée en ce que l'alcanediol-1,2 est le dodécanediol-1,2.

8. Composition selon l'une quelconque des revendications précédentes, caractérisée par le fait qu'elle contient en outre des adjuvants choisis parmi les agents séquestrants, les agents nacrants, les silicones volatiles ou non, organomodifiées ou non, des agents de conditionnement de la peau, des céramides, des extraits d'aloès ou de mauve, de l'huile de tournesol, du collagène, des colorants ou des perfluoropolyéthers.

9. Composition selon l'une quelconque des revendications précédentes caractérisée par le fait qu'elle contient des ingrédients actifs pour le traitement de la peau.

10. Procédé de lavage de la peau caractérisé par le fait que l'on applique sur la peau une composition cosmétique sous forme de pain solide transparent tel que revendiqué dans les revendications 1 à 9.

## Patentansprüche

1. Zusammensetzung in Gestalt einer festen, transparenten Masse, die, ausgedrückt in Gewichtsanteilen bezüglich des Gesamtgewichts der Zusammensetzung, enthält:
a) 25% bis 40% einer Seife, die aus einem Salz von Fettsäuren mit C₁₀ bis C₂₀ oder deren Mischungen besteht,
b) 0% bis 48% eines Transparenzmittels, das ausgewählt ist unter den Diolen mit C₂ bis C₆ außer dem Isoprenglykol; den Polyolen mit C₃ bis C₆; Harnstoff und deren Mischungen;
c) Wasser in einem Anteil, der kleiner oder gleich 25% beträgt,
dadurch gekennzeichnet, dass sie enthält:
d) 2% bis 50%, vorzugsweise 5% bis 30% Isoprenglykol, wobei die Gesamtkonzentration von b + d zwischen 25% und 50% liegt.

2. Zusammensetzung nach Anspruch 1, dadurch gekennzeichnet, dass das Isoprenglykol 8 bis 25 Gewichts-%, bezogen auf das Gesamtgewicht der Zusammensetzung, ausmacht.

3. Zusammensetzung nach einem der vorhergehenden Ansprüche, dadurch gekennzeichnet, dass das Transparenzmittel unter Propylenglykol, Glyzerin, Sorbitol und deren Mischungen ausgewählt ist.

4. Zusammensetzung nach einem der vorhergehenden Ansprüche, dadurch gekennzeichnet, dass sie, bezogen auf das Gesamtgewicht der Zusammensetzung, außerdem 20 Gewichts-% oder weniger eines anionischen, amphoteren, nichtionischen oder kationischen oberflächenaktiven Mittels enthält.

5. Zusammensetzung nach Anspruch 4, dadurch gekennzeichnet, dass das oberflächenaktive Mittel ausgewählt ist unter:
Alkalischen Salzen, Ammoniumsalzen, Salzen von Aminen, Salzen von Aminoalkoholen, Magnesiumsalzen folgender Verbindungen: Alkylsulfate, Alkylethersulfate, Alkylamidoethersulfate, Alkylarylpolyethersulfate, Monoglyceridsulfate, Alkylsulfonate, Alkylethersulfonate, Alkylamidsulfonate, Alkylarylsulfonate, Olefinsulfonate, Paraffinsulfonate, Alkylsulfosuccinate, Alkylethersulfosuccinate, Alkylamidsulfosuccinate, Alkylsulfosuccinamate, Alkylsulfoacetate; Alkyletherphosphate, Acylsarkosinate, N-Acyltaurate, Acylglutamate, Isethionate, Polyoxialkylen-alkylamid oder - alkylethercarbonsäure, Alkohole oder alpha-Diole oder Alkylphenole oder Polyethoxyl- oder Polypropoxyl--Fettsäuren, die in der Fettkette 8 bis 18 Kohlenstoffatome enthalten, wobei die Zahl der Ethylenoxid-oder Propylenoxidgruppen zwischen 2 und 50 liegt und die Zahl der Glyceringruppen zwischen 2 und 30 liegt, sekundäre oder tertiäre aliphatische Aminderivate, in denen das aliphatische Radikal eine gerade oder verzweigte Kette ist, die 8 bis 18 Kohlenstoffatome aufweist und die wenigstens eine anionische, wasserlöslichkeitsvermittelnde Carboxilat-, Sulfonat-, Sulfat-, Phosphat oder Phosphonatgruppe enthält, Alkyl-(C₈ -C₂₀) -betaine, Sulfobetaine, Alkyl-(C₈ -C₂₀)-amidoalkyl-(C₁- C₆)-betaine, Alkyl-(C₈ - C₂₀)-amidoal-kyl-(C₁- C₆)-sulfobetaine, Alkylpeptide, Alkylimidazolbetaine und quaternäre Ammoniumsalze.

6. Zusammensetzung nach einem der vorhergehenden Ansprüche, dadurch gekennzeichnet, dass sie außerdem, bezogen auf das Gesamtgewicht der Zusammensetzung, 10 Gewichts-% oder weniger eines Alkandiols-1,2 mit C₁₀-C₁₈ oder eine Mischung derselben enthält.

7. Zusammensetzung nach Anspruch 6, dadurch gekennzeichnet, dass das Alkandiol-1,2 das Dodekandiol-1,2 ist.

8. Zusammensetzung nach einem der vorhergehenden Ansprüche dadurch gekennzeichnet, dass sie außerdem Zusatzstoffe enthält, die ausgewählt sind unter Trennmitteln, perlmuttglanzgebenden Mitteln, flüchtigen oder nicht flüchtigen, organomodifizerten oder nicht organomodifizierten Silikonen, Mitteln zur Hautbefeuchtung, Ceramiden, Aloe- oder Malvenextrakten, Sonnenblumenoel, Kollagene, Farbstoffen oder Perfluorpolyether.

9. Zusammensetzung nach einem der vorhergehenden Ansprüche, dadurch gekennzeichnet, dass sie Wirkstoffe für die Behandlung der Haut enthält.

10. Verfahren zum Waschen der Haut, dadurch gekennzeichnet, dass man auf die Haut eine kosmetische Zusammensetzung in Gestalt einer festen, transparenten Masse gemäß einem der Ansprüche 1 bis 9 zur Einwirkung bringt.

## Claims

1. Composition in the form of a solid, transparent cake containing, expressed by weight relative to the total weight of the composition :
a) from 25 to 40% of a soap consisting of a salt of C₁₀-C₂₀ fatty acids or mixtures thereof ;
b) from 0 to 48% of a transparency agent chosen from C₂-C₆ diols other than isoprene glycol; C₃-C₆ polyols; urea and mixtures thereof ;
c) water in an amount less than or equal to 25%, and characterized in that it contains
d) from 2 to 50%, preferably 5 to 30% of isopropene glycol, the total concentration of b + d being between 25 and 50%.

2. Composition according to Claim 1, characterized in that the isoprene glycol represents from 8 to 25% by weight relative to the total weight of the composition.

3. Composition according to any one of the preceding claims, characterized in that the transparency agent is chosen from propylene glycol, glycerine, sorbitol and mixtures thereof.

4. Composition according to any one of the preceding claims, characterized in that it additionally contains 20% by weight or less, relative to the total weight of the composition, of an anionic, amphoteric, nonionic or cationic surface-active agent.

5. Composition according to Claim 4, characterized in that the surface-active agent is chosen from: alkali metal salts, ammonium salts, amine salts, amino alcohol salts, the magnesium salts of the following compounds: alkyl sulphates, alkyl ether sulphates, alkylamidoether sulphates, alkylarylpolyether sulphates, monoglyceride sulphates; alkyl sulphonates, alkyl ether sulphonates, alkylamide sulphonates; alkylarylsulphonates, olefin sulphonates, paraffin sulphonates, alkyl sulphosuccinates, alkyl ether sulphosuccinates, alkylamide sulphosuccinates, alkyl sulphosuccinamates, alkyl sulpho-acetates, alkyl ether phosphates, acylsarcosinates, N-acyltaurates, acylglutamates, isethioloates, polyoxy-alkylenated alkylamide or alkyl ether carboxylic acids, polyethoxylated or polypropoxylated fatty acids or alkylphenols or α-diols or alcohols having a fatty chain which contains 8 to 18 carbon atoms, the number of ethylene oxide or propylene oxide groups being between 2 and 50 and the number of glycerol groups being between 2 and 30, secondary or tertiary aliphatic amine derivatives, in which the aliphatic radical is a linear or branched chain containing 8 to 18 carbon atoms and which contains at least one anionic water-solubilizing carboxylate, sulphonate, sulphate, phosphate or phosphonate group; (C₈-C₂₀)alkyl betaines, sulphobetaines, (C₈-C₂₀)alkylamido(C₁-C₆)alkyl betaines or (C₈-C₂₀)alkyl-amido(C₁-C₆)alkyl sulphobetaines, alkyl peptides, alkylimidazolium betaines and quaternary ammonium salts.

6. Composition according to any one of the preceding claims, characterized in that it additionally contains 10% by weight or less, relative to the total weight of the composition, of a C₁₀-C₁₈ 1,2-alkanediol or a mixture thereof.

7. Composition according to Claim 6, characterized in that the 1,2-alkanediol is 1,2-dodecanediol.

8. Composition according to any one of the preceding claims, characterized in that it additionally contains adjuvants chosen from sequestering agents, pearling agents, volatile or non-volatile silicones, which may or may not be organically modified, skin conditioning agents, ceramides, aloes or mallow extracts, sunflower oil, collagen, dyes or perfluoropolyethers.

9. Composition according to any one of the preceding claims, characterized in that it contains active ingredients for treating the skin.

10. Process for washing the skin, characterized in that a cosmetic composition in the form of a solid transparent cake as claimed in Claims 1 to 9 is applied to the skin.
